# EUROPÄISCHE PATENTSCHRIFT

(11) **EP 0 854 110 B1**
(45) Veröffentlichungstag und Bekanntmachung des Hinweises auf die Patenterteilung: **29.01.2003**
(21) Anmeldenummer: 97122979.4
(22) Anmeldetag: 30.12.1997
(51) Int. Cl.: B66F 11/04

(54) **Scherenhubsystem für Arbeitsbühnen**
Scissors lift system for working platforms
Système de levage à ciseaux pour plate-formes de travail

(30) Priorität: 14.01.1997 DE 29700496 U
(43) Veröffentlichungstag der Anmeldung: 22.07.1998
(73) Patentinhaber: GSL German Standard Lift GmbH, 38108 Braunschweig (DE)
(72) Erfinder: Begemann, Dirk, 38108 Braunschweig (DE)
(74) Vertreter: Elbertzhagen, Otto, Dipl.-Ing.

(56) Entgegenhaltungen:
- EP-A- 0 640 554
- GB-A- 1 403 973
- US-A- 2 402 579
- US-A- 2 945 551
- US-A- 3 596 735
- US-A- 4 930 598

## Beschreibung

Die Erfindung bezieht sich auf ein Scherenhubsystem für Arbeitsbühnen mit einer Mehrzahl gleicher, übereinander angeordneter Scherenpakete, die jeweils aus einem außenliegenden Scherenarmpaar und einem dazwischen kreuzend angeordneten Scherenarm bestehen, der an der Kreuzungsstelle mit dem Scherenarmpaar über eine quer zur Hubrichtung liegende Achse gelenkig verbunden ist, wobei an den Oberenden der Scherenarme des jeweils unteren Scherenpaketes die Unterenden der Scherenarme des jeweils darüberliegenden Scherenpaketes angelenkt sind und zumindest ein Hubzylinder vorhanden ist, der im Bereich des zuunterst liegenden Scherenpaketes mit seiner Wirkachse unter einem spitzen Winkel am inneren Scherenarm angreift und gestellfest gegengelagert ist. Ein solches Scherenhubsystem ist aus dem Dokument US-A-4,930,598 bekannt.

Bei Scherenhubsystemen dieser Art strebt man immer größere Arbeitshöhen an, womit entsprechend die Anzahl der übereinander angeordneten Scherenpakete erhöht werden muß. Mit der Anzahl der Scherenpakete wachsen aber auch die Kräfte an, die vom Hubzylinder aufgebracht werden müssen, um das Scherengerüst aufzurichten. Weiter hat dies aufgrund des sich erhöhenden Gewichtes des Scherengerüstes zur Folge, daß beim Anheben in der abgesenkten Lage eine synchrone Aufrichtung der einzelnen Scherenpakete nicht vonstatten geht. Vielmehr deformieren sich zunächst die unteren Scherenpakete und in erster Linie das zuunterst liegende Scherenpaket, weil bei der üblichen Ausführung in Stahl sich deren Scherenarme elastisch verbiegen. Da mit zunehmendem Aufrichten die Hubkräfte kleiner werden, die von einem Scherenpaket zum nächst oberen übertragen werden, findet in gewissen Grenzen eine federelastische Aufrichtung des Scherengerüstes statt, die sich einer exakten Kontrolle entzieht, weswegen im unteren Aufrichtbereich bestimmte Arbeitshöhen nicht genau angefahren werden können. Vor allem macht sich das bei solchen Scherenhubgerüsten störend bemerkbar, die mehr als vier Scherenpakete haben.

Man ist deshalb bei Scherengerüsten für Arbeitsbühnen, bei denen auch innenliegend Scherenarmpaare vorhanden sind, deren Scherenarme in Abstand voneinander angeordnet sind, schon dazu übergegangen, zwischen den innenliegenden Scherenarmen oberhalb des unteren Hubzylinders einen weiteren Hubzylinder vorzusehen. Bei einem Scherenhubsystem der gattungsbildenden Art ist dies jedoch nicht möglich, denn hierbei handelt es sich um ein sogenanntes Dreiersystem, bei dem ein Scherenpaket aus einem außenliegenden Scherenarmpaar und einem kreuzend dazwischenliegenden, einzelnen Scherenarm besteht, wobei diese drei Scherenarme in der Projektion der Hubrichtung gesehen dicht beieinander angeordnet sind. Folglich gibt es einen nutzbaren Zwischenraum zwischen den außenliegenden Scherenarmen bei einem solchen Dreiersystem nicht, und es kann hier lediglich unter dem zuunterst angeordneten, einzelnen Scherenarm der für die Aufrichtung des Scherengerüstes notwendige Hubzylinder angebracht werden. Dieser Hubzylinder schließt mit dem Scherenarm, an dem er angreift, einen sehr spitzen Winkel aus Raumgründen ein, der in der abgesenkten Endlage des Scherenhubgerüstes nur wenige Grad beträgt, wodurch für die anfängliche Hubbewegung die hohen Aufrichtkräfte bedingt sind.

Aus dem Dokument US-A-3, 596, 735 ist ein gattungsfremdes Scherenhubsystem bekannt, bei dem für das Aufrichten über den gesamten Hub zwei Hubzylinder vorhanden sind. Darüber hinaus weist dieses Scherenhubsystem einen dritten Booster-Zylinder auf, der im Fahrgestell der zugehörigen Arbeitsbühne angeordnet ist und als Aufrichthilfe an einem der unteren Scherenarme über den anfänglichen Aufrichtweg hinweg angreift.

Der Erfindung liegt die Aufgabe zugrunde, bei einem Scherenhubsystem für Arbeitsbühnen der gattungsgemäßen Art die Möglichkeit zu schaffen, beim anfänglichen Aufrichten und bei geringen Aufrichthöhen den Hubzylinder und die unteren Scherenpakete zu entlasten.

Diese Aufgabe wird bei bei einem Scherenhubsystem für Arbeitsbühnen der gattungsbildenden Art nach der Erfindung dadurch gelöst, daß zwei Hilfszylinder an den Außenseiten der außenliegenden Scherenarmpaare zweier Scherenarmpakete in der Hubrichtung zwischen von einander beim Hub spreizenden Anlenkstellen angeordnet sind.

Für die Erfindung ist wesentlich, daß bei üblicher vertikaler Aufrichtung des Scherenhubgerüstes die Hilfszylinder ebenfalls in dieser Vertikalrichtung wirken, in der vor allem bei geringer Aufrichtung weit weniger Hubkräfte als über den schrägliegenden Hubzylinder aufgebracht werden müssen. So können schon mit verhältnismäßig geringen Hilfskräften sowohl der Hubzylinder als auch die unteren Scherenarme des Scherenhubgerüstes wirksam entlastet werden, womit auch die Baugröße des Hubzylinders reduziert werden kann. Es versteht sich, daß der Hubzylinder und die Hilfszylinder synchron angesteuert werden, was gerade auch für den ersten Krafteinsatz beim Anheben des Scherenhubgerüstes aus seiner unteren Endlage heraus wichtig ist. So kann das neue Scherenhubgerüst problemlos mit sechs und mehr übereinander angeordneten Scherenpaketen ausgeführt werden.

Durch die an den oberen, außenliegenden Scherenarmen der Scherenpakete angeordneten Hilfszylinder werden vor allem bei anfänglichem oder geringem Aufrichten des Scherenhubgerüstes die weiter unten angeordneten Scherenpakete entlastet, womit die elastische Deformation des Scherenhubgerüstes erheblich verringert werden kann. Somit lassen sich mit dem neuen Scherenhubsystem geringe Aufrichthöhen exakt anfahren.

Grundsätzlich ist es nicht notwendig, mittels der Hilfszylinder die Aufrichtung des Scherenhubgerüstes über den gesamten Aufrichtweg zu unterstützen. Denn mit zunehmender Aufrichtung nehmen die vom Hubzylinder aufzubringenden Kräfte ab, der ab einer bestimmten Aufrichthöhe allein in der Lage ist, die Kräfte für die weitere Aufrichtung des Scherenhubgerüstes aufzubringen. Anstelle des Einsatzes von Teleskopzylinder kann man die Hilfszylinder für einen geringeren als den maximalen Hub zwischen den voneinander spreizenden Anlenkstellen am Scherenhubgerüst auslegen, wobei dann das Zylinderrohr oder die Kolbenstange des betreffenden Hilfszylinders mit einer seiner beiden Anlenkstellen in Hubrichtung lose verbunden ist. Ist der maximale Ausfahrweg der Hilfszylinder erreicht, kann über den Hubzylinder die weitere Aufrichtung des Scherenhubgerüstes vorgenommen werden, wobei sich dann diejenige Anlenkstelle, an der lediglich eine lose Verbindung zu dem Hilfszylinder besteht, von dessen Anlenkvorrichtung entfernt. Damit beim Absenken diese Anlenkstelle wieder den Kraftschluß mit dem betreffenden Hilfszylinder findet, ist daran oder an dem Hilfszylinder selbst eine Fangvorrichtung vorgesehen, die beim Absenken des Scherenhubgerüstes selbstätig den Eingriff zwischen der Anlenkstelle und dem Hilfszylinder herstellt.

Weitere vorteilhafte Ausgestaltungsmerkmale der Erfindung ergeben sich im übrigen aus den Unteransprüchen.

Die Erfindung wird nachfolgend anhand der Zeichnung an einem Ausführungsbeispiel noch näher erläutert. Dabei zeigen:
- Fig. 1: die Seitansicht eines eine Arbeitsbühne tragenden Scherenhubsystems und
- Fig. 2: die Stirnansicht des Scherenhubsystems nach Figur 1.

Fig. 1 zeigt im einzelnen ein Fahrgestell 1 mit einem Traggestell 2, auf dem ein Scherenhubgerüst 3 angeordnet ist. Am Oberende trägt das Scherenhubgerüst eine Arbeitsplattform 4, die zwischen der unteren Endlage und der oberen, aufgerichteten Endlage des Scherenhubgerüstes 3 höhenverfahrbar ist.

Das Scherenhubgerüst 3 besteht aus übereinander angeordneten, gleichen Scherenpaketen 5, die jeweils aus Scherenarmpaaren 6 mit außenliegenden Scherenarmen 7 und aus inneren Scherenarmen 8 bestehen. Die Scherenarme 7 jedes Scherenarmpaars 6 liegen in Querrichtung gesehen deckungsgleich zueinander und haben gerade einen solchen Abstand, daß dazwischen mit ausreichendem Spiel die inneren Scherenarme 8 angeordnet sind. Dies ergibt für das Scherenhubgerüst 3 ein sogenanntes Dreiersystem, wie man insbesondere in der Stirnansicht von Fig. 2 ersieht. Die Unterenden 9 der außenliegenden Scherenarme 7 der Scherenarmpaare 6 sind jeweils gelenkig mit den Oberenden 10 der innenliegenden Scherenarme 8 verbunden, ebenso sind an den Oberenden 11 der außenliegenden Scherenarme 7 dazwischenliegend die Unterenden 12 der inneren Scherenarme 8 angelenkt. Jeweils auf halber Länge sind die außenliegenden Scherenarme 7 der Scherenarmpaare 6 und die innenliegenden Scherenarme 8 eines Scherenpaketes 5 an Kreuzungsstellen 13 mittels einer durchgesteckten Achse oder dergleichen gelenkig miteinander gekuppelt. Wie man unter anderem an der Anzahl dieser Kreuzungsstellen 13 erkennt, handelt es sich bei dem Scherenhubgerüst 3 um ein solches, welches mit insgesamt sechs Scherenpaketen 5 ausgestattet ist.

Der Hauptantrieb für das Aufrichten und Absenken des Scherenhubgerüstes 3 erfolgt über einen Hubzylinder 14, der am Fahrgestell 1 oder Traggestell 2 an einem Anlenkpunkt 15 in Querrichtung gesehen mittig unter dem Scherenhubgerüst 3 angeordnet ist und mit seiner Kolbenstange an einem Lagerpunkt 16 an der Unterseite des zuunterst liegenden Scherenarms 8 angreift. Die Wirkachse des Hubzylinders 14 nimmt einen sehr spitzen Winkel zu diesem unteren, innenliegenden Scherenarm 8 ein, was einerseits Bauhöhe einspart, aber andererseits erhöhte Hubkräfte beim Anheben des Scherenhubgerüstes 3 aus der unteren Endlage erfordert.

Mittig unter dem Scherenhubgerüst 3 ist am Traggestell 2 ein Hilfszylinder 17 angeordnet, der dort an einer Anlenkstelle 18 pendelnd aufgehängt ist. Mit seiner Kolbenstange greift der Hilfszylinder 17 an einer oberen Anlenkstelle 19 an, die an der Unterseite des zuunterst liegenden, innenliegenden Scherenarms 8 sich befindet. Die Wirkrichtung des Hilfszylinders 17 liegt in der Hubrichtung des Scherenhubgerüstes 3, in der Regel also in der Vertikalrichtung. Damit ist die Wirkrichtung des Hilfszylinders 17 exakt in derjenigen Vertikalebene angeordnet, in der die beim Hub des Scherenhubgerüstes 3 voneinander weg spreizenden Kreuzungsstellen 13 liegen. Anders als der Hubzylinder 14, der nur mit seiner kleineren Kraftkomponente in der unteren Ausgangslage am Scherenhubgerüst 3 angreift, wirkt die volle Kraft des Hilfszylinders 17 in der vertikalen Hubrichtung. Insbesondere unterstützt der Hilfszylinder 17 den Anfangshub des Scherenhubgerüstes 3 aus seiner abgesenkten Lage heraus, und da mit zunehmendem Aufrichtwinkel der Scherenarme 7, 8 die vertikale Kraftkomponente des Hubzylinders 14 zunimmt, kann dieser ab einer bestimmten Aufrichthöhe des Scherenhubgerüstes 3 allein die weiteren Hubkräfte bis zur oberen Endlage des aufgerichteten Scherenhubgerüstes 3 aufbringen. Deshalb genügt es, wenn der Hilfszylinder 17 nur über den anfänglichen Hubweg des Scherenhubgerüstes 3 wirksam ist, womit beim Hilfszylinder 17 Baulänge eingespart werden kann. So kommt ab einer bestimmten Aufrichthöhe die Kolbenstange des Hilfszylinders 17 an der Anlenkstelle 19 außer Eingriff mit dem zuunterst liegenden Scherenarm 8, und damit beim Absenken des Scherenhubgerüstes 3 das Ende der Kolbenstange des Hilfszylinders 17 an der Anlenkstelle 19 wieder sicher in Eingriff kommt, findet sich dort an der Unterseite des inneren Schwenkarms 8 eine geeignete Fangvorrichtung 20, die für eine exakte Justage des Hilfszylinders 17 bei Angriff an der Anlenkstelle 19 sorgt.

Weiter oben am Scherenhubgerüst 3 und zwar zwischen dem zweitoberen und drittoberen Scherenpaket 5 finden sich zwei weitere Hilfszylinder 21, die an den Außenseiten der außenliegenden Scherenarme 7 der betreffenden Scherenarmpaare 6 angeordnet sind. Diese Hilfszylinder 21 haben die gleiche vertikale Wirkrichtung wie der Hilfszylinder 17, ihre unteren Anlenkstellen 24 liegen in Höhe der Kreuzungsstellen 13 des unteren Scherenpaketes 5, während die oberen Anlenkstellen 23 der Hilfszylinder 21 im Bereich der Kreuzungsstellen des oberen Scherenpaketes 5 sich befinden. Die Kolbenstangen 22 dieser Hilfszylinder 21 haben ebenfalls eine Fangvorrichtung 25, damit die lose Anlenkstelle 23 sich hiervon ab einer bestimmten Aufrichthöhe beim weiteren Anheben abheben kann. Bei umgekehrter Bewegungsrichtung ist damit hier ebenfalls sichergestellt, daß die Anlenkstelle 23 wieder sicher in Eingriff mit der jeweiligen Kolbenstange 22 des betreffenden Hilfszylinders 21 kommt.

Die beiden Hilfszylinder 21 sind beim Ausführungsbeispiel spiegelsymmetrisch zueinander auf gleicher Höhe des Scherenhubgerüstes 3 angeordnet, was nicht unbedingt erforderlich ist. Grundsätzlich können sowohl die oberen Hilfszylinder 21 als auch der untere Hilfszylinder 17 aus der in Höhenrichtung verlaufenden Quermittenebene heraus versetzt angeordnet werden, entscheidend ist lediglich, daß die Anlenkstellen 18 und 19 für den unteren Hilfszylinder 17 und die Anlenkstellen 23 und 24 für die oberen Hilfszylinder 21 sich beim Aufrichten des Scherenhubgerüstes 3 in Höhenrichtung voneinander entfernen. So können insbesondere die paarweise angeordneten, oberen Hilfszylinder 21 auch an den Enden der Scherenarme 7, 8 vorgesehen werden, weil sich auch dort Gelenkstellen mit einer durch die Scherenarmenden hindurchgeführten Achse befinden, die bei entsprechender Verlängerung über die Außenseiten der äußeren Scherenarme 7 hinaus für die Anlenkung der Hilfszylinder 21 genutzt werden können.

Anstelle der Hilfszylinder 17, 21, wie sie in der Zeichnung dargestellt sind, können auch solche Zylinder verwendet werden, die den. gesamten Hub zwischen den beidendigen Anlenkstellen mitmachen. Hierfür kommen dann Teleskopzylinder zum Einsatz.

## Patentansprüche

1. Scherenhubsystem für Arbeitsbühnen mit einer Mehrzahl gleicher, übereinander angeordneter Scherenpakete (5), die jeweils aus einem außenliegenden Scherenarmpaar (6) und einem dazwischen kreuzend angeordneten Scherenarm (8) bestehen, der an der Kreuzungsstelle (13) mit dem Scherenarmpaar über eine quer zur Hubrichtung liegende Achse gelenkig verbunden ist, wobei an den Oberenden (10, 11) der Scherenarme (7, 8) des jeweils unteren Scherenpaketes (5) die Unterenden (9, 12) der Scherenarme (7, 8) des jeweils darüberliegenden Scherenpaketes (5) angelenkt sind und zumindest ein Hubzylinder (14) vorhanden ist, der im Bereich des zuunterst liegenden Scherenpaketes (5) mit seiner Wirkachse unter einem spitzen Winkel am inneren Scherenarm (8) angreift und gestellfest gegengelagert ist,
**dadurch gekennzeichnet,**
**daß** zwei Hilfszylinder (21) an den Außenseiten der außenliegenden Scherenarmpaare (6) zweier Scherenarmpakete (5) in der Hubrichtung zwischen zwei von einander beim Hub spreizenden Anlenkstellen (23, 24) angeordnet sind.

2. Scherenhubsystem nach Anspruch 1,
**dadurch gekennzeichnet,**
**daß** die beiden Hilfszylinder (17, 21) in derjenigen in Höhenrichtung verlaufenden Querebene oder nahe dieser Querebene angeordnet sind, in der die Kreuzungsstellen (13) der Scherenarme (7, 8) liegen.

3. Scherenhubsystem nach Anspruch 1 oder 2,
**dadurch gekennzeichnet,**
**daß** die Hilfszylinder (21) an den Scherenarmpaaren (6) zweier benachbarter Scherenpakete (5) angeordnet sind.

4. Scherenhubsystem nach einem der Ansprüche 1 bis 3,
**dadurch gekennzeichnet,**
**daß** die Hilfszylinder (21) an den Scherenarmpaaren (6) der beiden zuoberst liegenden Scherenpakete (5) angeordnet sind.

5. Scherenhubsystem nach einem der Ansprüche 1 bis 4,
**dadurch gekennzeichnet,**
**daß** die Hilfszylinder (21) zumindest in einer derjenigen in Höhenrichtung verlaufenden Querebenen oder nahe zumindest einer dieser Querebenen angeordnet sind, die durch die Gelenke an den Enden der Scherenarme (7, 8) hindurchgehen.

6. Scherenhubsystem nach einem der Ansprüche 1 bis 5,
**dadurch gekennzeichnet,**
**daß** die Hilfszylinder (21) im Bereich des Austrittsendes für die Kolbenstange (22) pendelnd an dem betreffenden Scherenarmpaar (6) angeordnet sind.

7. Scherenhubsystem nach einem der Ansprüche 1 bis 6,
**dadurch gekennzeichnet,**
**daß** die Hilfszylinder (21) für einen geringeren als den maximalen Hub zwischen den voneinander spreizenden Anlenkstellen (23, 24) ausgelegt und mit einer der beiden Anlenkstellen (19, 23) in Hubrichtung lose verbunden sind.

8. Scherenhubsystem nach Anspruch 7,
**dadurch gekennzeichnet,**
**daß** an der losen Anlenkstelle (23) an dem betreffenden Scherenarmpaar (6) und/oder an dem jeweiligen Hilfszylinder (21) eine Fangvorrichtung (25) zum sicheren Herstellen der Verbindung beim Senkvorgang angeordnet ist.

9. Scherenhubsystem nach einem der Ansprüche 1 bis 8,
**dadurch gekennzeichnet,**
**daß** die Hilfszylinder (21) Teleskopzylinder sind.

## Claims

1. Scissor lift system for working platforms with a number of identical scissor units (5) mounted one above the other and each comprising an outer scissor arm pair (6) and a scissor arm (8) mounted to criss cross inbetween wherein this scissor arm is connected for articulated movement at the intersection point (13) to the scissor arm pair through an axis lying transversely to the lift direction, wherein the lower ends (9, 12) of the scissor army (7, 8) of the scissor unit (5) above are connected to the upper ends (10, 11) of the scissor arms (7, 8) of each lower scissor unit (5) and at least one lift cylinder (14) is provided which engages on the inner scissor arm (8) in the region of the lowest scissor unit (5) by its active axis at an acute angle and is counter-supported fixed on the frame,
**characterised in that**
two secondary cylinders (21) are mounted on the outsides of the outer scissor arm pair (6) of two scissor arm units (5) in the lift direction between two connection points (23, 24) which spread apart from each other during lifting.

2. Scissor lift system according to claim 1,
**characterised in that**
the two lift cylinders (17, 21) are mounted in the transverse plane running in the vertical direction or close to this transverse plane in which the intersection points (13) of the scissor arms (76, 8) are located.

3. Scissor lift system according to claim 1 or 2,
**characterised in that**
the secondary cylinders (21) are mounted on the scissor arm pairs (6) of two adjoining scissor units (5).

4. Scissor lift system according to one of claims 1 to 3,
**characterised in that**
the secondary cylinders (21) are mounted on the scissor arm pairs (6) of the two topmost scissor units (5).

5. Scissor lift system according to one of claims 1 to 4,
**characterised in that**
the secondary cylinders (21) are mounted at least in one of those transverse planes running in the vertical direction or close to at least one of these transverse planes which pass through the articulated joints at the ends of the scissor arms (7, 8).

6. Scissor lift system according to one of claims 1 to 5,
**characterised in that**
the secondary cylinders are mounted suspended from the relevant scissor arm pair (6) in the region of the outlet end for the piston rod (22).

7. Scissor lift system according to one of claims 1 to 6,
**characterised in that**
the secondary cylinders (21) are designed for a less than maximum lift between the spreading connecting points (23, 24) and are loosely connected to one of the two connecting points (19, 23) in the lift direction.

8. Scissor lift system according to claim 7,
**characterised in that**
a catch device (25) for securing the connection during the lowering process is mounted on the loose connecting point (23) on the relevant scissor arm pair (6) and/or the relevant secondary cylinder (21).

9. Scissor lift system according to one of claims 1 to 8,
**characterised in that**
the secondary cylinders (21) are telescopic cylinders.

## Revendications

1. Système de levage à ciseaux pour plates-formes de travail avec plusieurs paquets de ciseaux (5) semblables, disposés les uns au-dessus des autres, lesquels sont composés chacun d'une paire de bras de ciseaux (6) située à l'extérieur et d'un bras de ciseaux (8) y intercalé, en croisement, lequel est relié au point de croisement (13) à la paire de bras de ciseaux par l'intermédiaire d'un axe, qui s'étend transversalement par rapport au sens de levage, les extrémités inférieures (9, 12) des bras de ciseaux (7, 8) du paquet de ciseaux (5), respectivement disposé au-dessus, étant montés, articulés, sur les extrémités supérieures (10, 11) des bras de ciseaux (7, 8) du paquet de ciseaux respectivement disposé au-dessous, et un cylindre de levage (14), au moins, étant prévu, dont l'axe de travail attaque, sous un angle aigu, dans la zone du paquet de ciseaux (5) situé le plus au dessous, le bras de ciseaux intérieur (8), ledit cylindre de levage étant monté solidairement au bâti,
**caractérisé en ce que**
deux cylindres auxiliaires (21) sont disposés sur les côtés extérieurs des paires de bras de ciseaux situées à l'extérieur (6) de deux paquets de bras de ciseaux (5), dans le sens de levage, entre deux points d'articulation (23, 24) qui s'écartent l'un de l'autre lors du levage.

2. Système de levage à ciseaux selon la revendication 1,
**caractérisé en ce que**
les deux cylindres auxiliaires (17, 21) sont disposés sur le plan transversal s'étendant dans le sens de la hauteur ou à proximité de ce plan transversal, dans lequel les points de croisement (13) des bras de ciseaux (7, 8) sont situés.

3. Système de levage à ciseaux selon la revendication 1 ou 2,
**caractérisé en ce que**
les cylindres auxiliaires (21) sont disposés sur les paires de bras de ciseaux(6) de deux paquets de ciseaux (5) voisins.

4. Système de levage à ciseaux selon l'une des revendications 1 à 3,
**caractérisé en ce que**
les cylindres auxiliaires (21) sont disposés sur les paires de bras de ciseaux (6) des deux paquets de ciseaux (5) situés au point le plus haut.

5. Système de levage à ciseaux selon l'une des revendications 1 à 4,
**caractérisé en ce que**
les cylindres auxiliaires (21) sont disposés sur, au moins, l'un des plan transversaux, qui s'étendent dans le sens de la hauteur, ou à proximité d'au moins l'un de ces plans transversaux qui passent à travers les articulations, aux extrémités des bras de ciseaux (7, 8).

6. Système de levage à ciseaux selon l'une des revendications 1 à 5,
**caractérisé en ce que**
les cylindres auxiliaires (21) sont disposés dans la zone de l'extrémité de sortie, prévue pour la tige de piston (22), oscillant sur la paire de bras de ciseaux (6) concernée.

7. Système de levage à ciseaux selon l'une des revendications 1 à 6,
**caractérisé en ce que**
les cylindres auxiliaires (21) sont dimensionnés pour une levée plus petites que la course maximale entre les points d'articulations (23, 24), qui s'écartent l'un de l'autre, et sont reliés librement à l'un des deux points d'articulation (19, 23), dans le sens de levage.

8. Système de levage selon la revendication 7,
**caractérisé en ce que**,
au point d'articulation libre (23), un dispositif d'arrêt (25) est prévu, respectivement, à la paire de bras de ciseaux (6) concernée et / ou au cylindre auxiliaire (21), pour assurer une liaison fiable lors de l'opération d'abaissement.

9. Système de levage à ciseaux selon l'une des revendications 1 à 8,
**caractérisé en ce que**
les cylindres auxiliaires (21) sont des cylindres télescopiques.
